# FASCICULE DE BREVET EUROPEEN

(11) **EP 0 081 624 B1**
(45) Date de publication et mention de la délivrance du brevet: **15.05.1985**
(21) Numéro de dépôt: 82104767.7
(22) Date de dépôt: 01.06.1982
(51) Int. Cl.: F23K 1/00, F23K 1/04

(54) **Procédé et dispositif de combustion de schistes bitumineux humides à faible pouvoir calorifique**
Verfahren und Vorrichtung zum Verbrennen von feuchten bituminösen Schiefern mit geringer Heizkraft
Method and apparatus for combustion of humid bituminous slates with low calorific power

(30) Priorité: 11.12.1981 FR 8123182
(43) Date de publication de la demande: 22.06.1983
(73) Titulaire: STEIN INDUSTRIE Société Anonyme dite:, F-78140 Vélizy Villacoublay (FR)
(72) Inventeur: Quesnel, Guy, F-91190 Gif Sur Yvette (FR)
(74) Mandataire: Weinmiller, Jürgen

## Description

La présente invention concerne un procédé de combustion de schistes bitumineux humides à faible pouvoir calorifique dans une chambre de combustion, dans lequel les schistes sont broyés en présence d'un gaz chaud de séchage, les grains broyés relativement gros sont criblés pour en séparer et recycler la fraction la plus grossière, puis introduits en suspension dans de l'air primaire dans la chambre de combustion.

Elle s'étend en outre à un dispositif de mise en oeuvre de ce procédé.

Les schistes bitumineux de ce genre présentent un pouvoir calorifique et une composition de l'ordre de :

Ils contiennent notamment des carbonates et des silicates.

On a déjà effectué la combustion de schistes bitumineux dans des chaudières à grille mécanique. De telles chaudières ne sont acceptables que pour la combustion de tonnages horaires relativement faibles.

On pourrait songer à transposer à la combustion de tels schistes des procédés utilisés pour la combustion de charbons de mauvaise qualité ou de lignites. Toutefois, la grande proportion de cendres abrasives, riches en silice, contenues dans ces schistes conduirait à une consommation d'énergie très importante dans les broyeurs et à une usure excessive de ceux-ci.

Par ailleurs, du fait de leur faible pouvoir calorifique, ils nécessitent un débit de gaz très important pour assurer leur séchage et leur transport après leur broyage. On ne peut utiliser à cet effet de l'air qui serait ensuite utilisé comme comburant dans la chambre de combustion, car la combustion serait de mauvaise qualité et incomplète.

La présente invention a pour but de remédier à ces difficultés, et de procurer un procédé qui assure le broyage des schistes bitumineux humides avec une consommation d'énergie et une usure des broyeurs relativement faibles, et une séparation et une récupération faciles des grains les plus fins du produit de broyage, ainsi qu'une combustion satisfaisante dans la chambre de combustion.

Le procédé selon l'invention est caractérisé en ce qu'après le broyage le gaz chaud et les grains broyés sont introduits dans une chambre de détente d'où les grains les plus fins sont entraînés par le gaz de séchage vers des moyens de filtration, puis réunis aux grains relativement plus gros en aval de leur criblage, et en ce que le gaz de séchage est constitué par le mélange, en proportions dosées en fonction du taux d'humidité des schistes, de gaz chauds prélevés dans la chambre de combustion et de fumées refroidies prélevées à l'évacuation de la chambre de combustion vers l'atmosphère.

Il répond en outre de préférence à au moins l'une des caractéristiques suivantes :
- Le broyage est effectué par simple attrition des grains les uns contre les autres.
- Le broyage n'est effectué que jusqu'à l'obtention d'une grosseur moyenne de grains comprise entre environ 0,1 et 1 mm.
- Les grains relativement plus gros sont criblés de façon à n'admettre à l'alimentation de la chambre de combustion que des particules de grosseur inférieure à 0,8 mm.
- Les particules broyées et criblées sont introduites dans la chambre de combustion en forte concentration dans un débit d'air primaire relativement faible par rapport à une injection en parallèle d'air secondaire.

Le dispositif de mise en oeuvre du procédé de l'invention, comprenant des moyens de broyage des schistes bitumineux humides en présence d'un gaz chaud de séchage, des moyens de criblage des grains broyés relativement plus gros pour en séparer la fraction la plus grossière, des moyens d'introduction des grains criblés dans une chambre de combustion en suspension dans de l'air primaire, est caractérisé en ce qu'il comprend en outre une chambre de détente en aval des moyens de broyage, des moyens d'entraînement des grains les plus fins séparés dans la chambre de détente vers des moyens de filtration, des moyens de réunion des grains les plus fins arrêtés par les moyens de filtration aux grains relativement plus gros en aval du criblage de ces derniers, et des moyens de mélange en proportions dosées en fonction du taux d'humidité des schistes à brûler, de gaz chauds prélevés dans la chambre de combustion et de fumées refroidies prélevées à l'évacuation de la chambre de combustion vers l'atmosphère, pour former ledit gaz chaud de séchage.

Ce dispositif répond de plus de préférence à l'une au moins des caractéristiques suivantes :
- les moyens de broyage sont constitués par des broyeurs autogènes
- les moyens de filtration des grains les plus fins sont constitués par des filtres à manches
- les moyens de criblage sont constitués par des tamis vibrants
- la chambre de combustion est un foyer à double voûte.

Il est décrit ci-après, à titre d'exemple et en référence à la figure du dessin annexé, un dispositif de broyage, de transport et de combustion de schistes bitumineux humides à faible pouvoir calorifique selon le procédé de l'invention.

Les schistes bitumineux humides à traiter, en blocs de grosseur moyenne 0 à 300 mm, ont un pouvoir calorifique supérieur de 1 000 Cal/Kg, et des teneurs en eau de 15 % environ en poids, en matières organiques de 20 % environ en poids (dont environ 80 % de matières volatiles), et en cendres de 65 % environ en poids. De la trémie d'alimentation 1, ils sont amenés par le tapis 2 à la boîte d'alimentation 3. Cette dernière est alimentée en gaz chaud de séchage, constitué par un mélange de gaz de combustion prélevé vers 900 °C dans le foyer de la chambre de combustion et recyclé par le conduit 4, et de fumées à 160 °C environ prélevées au bas de la cheminée de la chaudière, arrivant par le conduit 5, en proportions réglées de façon à obtenir un gaz de séchage à 650°C environ. Les blocs à traiter sont introduits avec le gaz de séchage dans un broyeur autogène 6 fortement blindé, formé par un cylindre relativement plat porté par deux paliers tournant à une vitesse d'environ 12 à 20 tours/minute et entraîné par le moteur 7.

Les blocs se broient eux-mêmes par chocs mutuels à l'intérieur du broyeur, tout en se séchant. Le produit sommairement broyé sort par le tourillon d'évacuation 7A et pénètre dans la chambre de détente 8. Si les schistes à traiter présentaient une dureté relativement élevée, ou si on désirait obtenir un produit en grains assez fins, on pourrait ajouter dans le broyeur 6 des boulets. Il faudrait alors l'alimenter en blocs de dimensions plus faibles (0 à 25 mm par exemple).

Dans la chambre de détente 8, les particules les plus fines, formées de grains de dimension moyenne inférieure à 100 microns, et constituant environ 15 % du produit traité, sont entraînées par le gaz de séchage dans la conduite verticale 9, qui les amène à un jeu de filtres à manches 10. Ces particules sont arrêtées par les filtres, cependant que le gaz de séchage aspiré par le ventilateur 11 est refoulé à l'atmosphère par la tuyauterie 12. Les particules séparées sont renvoyées par des conduits tels que 13 aux trémies d'alimentation des brûleurs de la chambre de combustion, où elles sont réunies aux grains plus gros criblés, comme il sera décrit plus loin.

Les grains les plus gros rassemblés dans le bas de la chambre de détente 8 sont amenés par l'élévateur à godets 14 à un répartiteur principal 15, puis aux répartiteurs secondaires 16A et 16B, d'où ils tombent dans des cribles tels que 17A, 17B. Ceux-ci sont constitués par des tamis vibrants de maille 0,8 mm. Les grains de dimension supérieure forment un refus qui est renvoyé par les conduits inclinés 18A et 18B, puis 19, à la boîte d'alimentation 3 du broyeur, pour y être retraité.

Les grains criblés de dimension inférieure à 0,8 mm sont amenés par des transporteurs 20A, 20B, puis un tapis répartiteur 21, à une trémie 21A d'alimentation de la chambre de combustion. Le tapis répartiteur est également alimenté en particules fines séparées dans les filtres à manches, par des conduits tels que 13.

De la trémie 21A, les grains sont transportés en débit dosé par les conduits tels que 22, puis entraînés par de l'air dans des aéroglissières à faible pente (10° à 15°) telles que 23, à l'alimentation des brûleurs. Ils sont mis en suspension, de manière analogue à ce que l'on effectue déjà pour d'autres combustibles granulaires, dans de l'air primaire, mais à une concentration relativement forte, de l'ordre d'un kg de grains de schiste pour 0,5 kg d'air, afin de faciliter leur inflammation.

Ils sont ensuite insufflés dans la chambre de combustion 24 à double voûte (cette introduction étant représentée schématiquement par les orifices tels que 25A). De la manière habituelle, de l'air secondaire arrivant par des conduits tel que 26A est également insufflé dans les brûleurs autour des grains en suspension dans l'air primaire, la proportion de ce dernier dans l'air total de combustion étant d'environ 40%.

Une station d'alimentation (non représentée) analogue à celle qui a été décrite ci-dessus, alimente par ailleurs un jeu de brûleurs disposés de l'autre côté de la chambre de combustion, représentés par les orifices tels que 25B.

Dans la chambre de combustion 24, les flammes suivent des trajectoires en U telles que 27, 28 avant de monter dans la partie supérieure (flèche 29) vers les tubes de circulation de l'eau à réchauffer et vaporiser. Une fraction des gaz chauds de la chambre de combustion, à 900 °C environ, est prélevée dans celle-ci par le conduit 4, et réunie à des fumées prélevées au bas de la cheminée d'évacuation à l'atmosphère, arrivant par le conduit 5, comme indiqué ci-dessus.

De la manière habituelle dans les chambres de combustion, les mâchefers sont recueillis au bas de celle-ci sur une grille, refroidis et évacués. Les suies entraînées par les gaz de combustion sont captées par des moyens de filtration naturelle ou électrostatique et également évacuées.

Bien que le dispositif qui vient d'être décrit en référence à la figure paraisse la forme de réalisation préférable de l'invention, on comprendra que diverses modifications peuvent lui être apportées sans sortir de son cadre. En particulier, les filtres à manche de récupération des poussières provenant du broyage peuvent le cas échéant être remplacés par des séparateurs cyclônes, dont le rendement est cependant moins bon. On pourrait alors le cas échéant réinjecter dans la chambre de combustion le gaz chargé des poussières résiduelles.

## Revendications

1. Procédé de combustion de schistes bitumineux humides à faible pouvoir calorifique, dans une chambre de combustion (24), dans lequel les schistes sont broyés (6) en présence d'un gaz chaud de séchage, les grains broyés relativement gros sont criblés (17A, 17B) pour en séparer et recycler (19) la fraction la plus grossière, puis introduits en suspension dans de l'air primaire (25A, 25B) dans la chambre de combustion, caractérisé en ce qu'après le broyage le gaz chaud et les grains broyés sont introduits dans une chambre de détente (8), d'où les grains les plus fins sont entraînés par le gaz de séchage (9) vers des moyens de filtration (10), puis réunis (13) aux grains relativement plus gros en aval de leur criblage, et en ce que le gaz de séchage est constitué par le mélange, en proportions dosées en fonction du taux d'humidité des schistes, de gaz chauds prefeves dans la chambre de combustion (4) et de fumées refroidies prélevées à l'évacuation de la chambre de combustion vers l'atmosphère (5).

2. Procédé selon la revendication 1, caractérisé en ce que le broyage est effectué par simple attrition des grains les uns contre les autres.

3. Procédé selon les revendications 1 ou 2, caractérisé en ce que le broyage n'est effectué que jusqu'à l'obtention d'une grosseur moyenne de grains comprise entre environ 0,1 et 1 mm.

4. Procédé selon la revendication 3, caractérisé en ce que les grains relativement plus gros sont criblés de façon à n'admettre à l'alimentation de la chambre de combustion que des particules de grosseur inférieure à 0,8 mm.

5. Procédé selon l'une des revendications 1 à 4, caractérisé en ce que les particules broyées et criblées sont introduites dans la chambre de combustion en forte concentration dans un débit d'air primaire relativement faible par rapport à une injection en parallèle d'air secondaire.

6. Procédé selon la revendication 5, caractérisé en ce que la combustion est effectuée en faisant décrire au gaz chargé de grains en cours de combustion un trajet en forme de U (26, 27).

7. Dispositif de mise en oeuvre du procédé selon la revendication 1, comprenant des moyens de broyage (6) des schistes bitumineux humides en présence d'un gaz chaud de séchage, des moyens de criblage (17A, 17B) des grains broyés relativement plus gros pour en séparer la fraction la plus grossière, des moyens d'introduction des grains criblés dans une chambre de combustion en suspension dans de l'air primaire, (25A, 25B), caractérisé en ce qu'il comprend en outre une chambre de détente (8) en aval des moyens de broyage, des moyens d'entraînement (9) des grains les plus fins séparés dans la chambre de détente vers des moyens de filtration (10), des moyens de réunion (13) des grains les plus fins arrêtés par les moyens de filtration aux grains relativement gros en aval du criblage de ces derniers, et des moyens de mélange (4, 5) en proportions dosées en fonction du taux d'humidité des schistes à brûler, de gaz chauds prélevés dans la chambre de combustion et de fumées refroidies prélevées à l'évacuation de la chambre de combustion vers l'atmosphère, pour former ledit gaz chaud de séchage.

8. Dispositif selon la revendication 8, caractérisé en ce que les moyens de broyage sont constitués par des broyeurs autogènes.

9. Dispositif selon les revendications 7 ou 8, caractérisé en ce que les moyens de filtration des grains les plus fins sont des filtres à manches.

10. Dispositif selon l'une des revendications 7 à 9, caractérisé en ce que les moyens de criblage sont constitués par des tamis vibrants.

11. Dispositif selon l'une des revendications 7 à 10, caractérisé en ce que la chambre de combustion (24) est un foyer à double voûte.

## Claims

1. A method of burning humid bituminous slates with low calorific power in a combustion chamber (24), in which the slates are crushed (6) in the presence of a hot drying gas, the relatively large crushed grains are screened (17A, 17B) in order to separate and recycle (19) the largest size fraction, then introduced in suspension in primary air (25A, 25B) into the combustion chamber, characterized in that after the crushing, the hot gas and the crushed grains are introduced into an expansion chamber (8) from where the finest grains are transferred by the drying gas (9) towards filter means (10), then reunited (13) downstream of their screening with the relatively larger size grains, and in that the drying gas is constituted by the mixture, in dosed proportions according to the humidity rate of the slates, of hot gases withdrawn from the combustion chamber (4) and cooled smokes withdrawn from the evacuation duct between the combustion chamber and the atmosphere (5).

2. A method according to claim 1, characterized in that the crushing is obtained by simple attrition of the grains against one another.

3. A method according to claims 1 or 2, characterized in that the crushing is only carried out until the average grain size lies between 0,1 and 1 mm.

4. A method according to claim 3, characterized in that the relatively larger grains are screened so as to admit for the supply of the combustion chamber only particles of a size less than 0,8 mm.

5. A method according to one of claims 1 to 4, characterized in that the crushed and screened particles are introduced into the combustion chamber at a high concentration rate in a primary air flow the rate of which is relatively small with respect to an injection in parallel of secondary air.

6. A method according to claim 5, characterized in that the combustion is carried out by making the gas, which is charged with grains, follow a U-shaped trajectory (26, 27) during combustion.

7. A device for carrying out the method according to claim 1, comprising crushing means (6) for the humid bituminous slates in the presence of a hot drying gas, screening means (17A, 17B) for those crushed grains which are relatively larger in size in order to separate from them the largest size fraction, means for introducing screened grains into a combustion chamber in suspension in primary air (25A, 25B), characterized in that it further comprises an expansion chamber (8) downstream of the crushing means, means (9) for dragging the finest grains separated in the expansion chamber towards the filter means (10), means (13) for reuniting the finest grains stopped by the filter means, with the relatively large size grains downstream of the screening of the latters, and means (4, 5) for mixing, in proportions dosed with respect to the humidity rate of the slates to be burned, hot gases taken from the combustion chamber and cooled smoke taken at the evacuation of the combustion chamber towards the atmosphere, for forming said hot drying gas.

8. A device according to claim 8, characterized in that the crushing means are constituted by autogenous crushers.

9. A device according to claims 7 or 8, characterized in that the filtering means of the finest grains are sleeve filters.

10. A device according to one of the claims 7 to 9, characterized in that the screening means are constituted by vibrating screens.

11. A device according to one of the claims 7 to 10, characterized in that the combustion chamber (24) is a double arched hearth.

## Patentansprüche

1. Verfahren zum Verbrennen von feuchtem, bituminösem Schiefer mit geringem Heizwert in einer Verbrennungskammer (24), bei dem der Schiefer in Gegenwart eines heißen Trockengases zerkleinert wird (6), die ziemlich groben zerkleinerten Körner gesiebt werden (17A, 17B), um die größten Brocken davon abzutrennen und weiter zu zerkleinern (19), worauf das Mahlgut in Suspension in Primärluft (25A, 25B) in die Verbrennungskammer eingeführt wird, dadurch gekennzeichnet, daß nach der Zerkleinerung das heiße Gas und die gemahlenen Körner in eine Entspannungskammer (8) eingeführt werden, von wo aus die feinsten Körner vom Trockengas (9) zu Filtermitteln (10) geführt und dann (13) mit dem in Verhältnis dazu grobkörnigen Gut hinter dem Sieb zusammengeführt werden, und daß das Trockengas aus der in Abhängigkeit von dem Feuchtigkeitsgrad des Schiefers dosierten Mischung von aus der Verbrennungskammer entnommenen heißen Gasen und dem erkalteten Rauch besteht, der aus dem Rauchabzug der Verbrennungskammer in die Atmosphäre (5) entnommen wird.

2. Verfahren nach Anspruch 1, dadurch gekennzeichnet, daß die Zerkleinerung durch einfaches Zerschlagen der Körner gegeneinander erfolgt.

3. Verfahren nach den Ansprüchen 1 oder 2, dadurch gekennzeichnet, daß die Zerkleinerung durchgeführt wird, bis eine mittlere Körnergröße zwischen etwa 0, 1 und 1 mm erhalten wird.

4. Verfahren nach Anspruch 3, dadurch gekennzeichnet, daß die im Verhältnis größeren Körner so gesiebt werden, daß der Verbrennungskammer nur Partikel einer Größe von weniger als 0,8 mm zugeführt werden.

5. Verfahren nach einem der Ansprüche 1 bis 4, dadurch gekennzeichnet, daß die zerkleinerten und gesiebten Partikel in hoher Konzentration mit einem Primärluftdurchsatz, der in bezug auf eine parallele Sekundärluft-Injektion relativ niedrig ist, in die Verbrennungskammer eingeführt werden.

6. Verfahren nach Anspruch 5, dadurch gekennzeichnet, daß die Verbrennung derart durchgeführt wird, daß man das mit Körnern angereicherte Gas während der Verbrennung einen U-förmigen Verlauf (26, 27) nehmen läßt.

7. Vorrichtung zur Anwendung des Verfahrens nach Anspruch 1, mit Zerkleinerungsmitteln (6) für den feuchten bituminösen Schiefer in Gegenwart eines heißen Trockengases, mit Siebmitteln (17A, 17B) für die im Verhältnis größeren gemahlenen Körner, um die gröbsten Brocken davon zu trennen, und mit Mitteln zur Einführung der gesiebten Körner in eine Verbrennungskammer in Suspension in Primärluft (25A, 25B), dadurch gekennzeichnet, daß sie außerdem eine Entspannungskammer (8) hinter den Zerkleinerungsmitteln, Mittel zum Zuleiten (9) der in der Entspannungskammer abgetrennten feinsten Körner zu Filtermitteln (10), Mittel zur Zusammenführung (13) der von den Filtermitteln festgehaltenen feinsten Körner mit den relativ gröberen Körnern nach dem Sieben dieser letzteren, und Mittel zur Mischung (4, 5) in in Abhängigkeit vom Feuchtigkeitsgrad des zu verbrennenden Schiefers dosierten Anteilen von aus der Verbrennungskammer entnommenen heißen Gasen und von kaltem Rauch aufweist, der von dem aus der Verbrennungskammer in die Atmosphäre abgeführten Rauch entnommen wird, um das heiße Trockengas zu bilden.

8. Vorrichtung nach Anspruch 8, dadurch gekennzeichnet, daß die Zerkleinerungsmittel aus autogenen Zerkleinerern bestehen.

9. Vorrichtung nach den Ansprüchen 7 oder 8, dadurch gekennzeichnet, daß die Filtermittel für die feinsten Körner als Kanalfilter ausgebildet sind.

10. Vorrichtung nach einem der Ansprüche 7 bis 9, dadurch gekennzeichnet, daß die Siebmittel aus Rüttelsieben bestehen.

11. Vorrichtung nach einem der Ansprüche 7 bis 10, dadurch gekennzeichnet, daß die Verbrennungskammer (24) ein Ofen mit doppeltem Gewölbe ist.
